# FASCICULE DE BREVET EUROPEEN

(11) **EP 3 844 089 B1**
(45) Date de publication et mention de la délivrance du brevet: **01.06.2022**
(21) Numéro de dépôt: 19774139.0
(22) Date de dépôt: 26.08.2019
(51) Int. Cl.: B65H 3/08, B65H 3/36, B65H 1/26, B65H 1/28

(54) **EQUIPEMENT POUR LE DEPILAGE**
ENTSTAPELVORRICHTUNG
DEPILING APPARATUS

(30) Priorité: 28.08.2018 FR 1857723
(43) Date de publication de la demande: 07.07.2021
(73) Titulaire: Esatec Etudes Services Automatismes Techniques, 16400 Puymoyen (FR)
(72) Inventeur: LAROCHE, Francis, 16800 Soyaux (FR)
(74) Mandataire: IP Trust
(86) Numéro de dépôt international: PCT/FR2019/051962
(87) Numéro de publication internationale: WO 2020/043984

(56) Documents cités:
- WO-A1-2017/021103
- FR-A1- 2 623 473
- US-A1- 2013 170 928

## Description

### Domaine de l'invention

La présente invention concerne le domaine du dépilage d'objets plans empilés dans un chargeur, en particulier de feuilles en carton découpées, de feuilles semi-rigides en PVC ou encore de circuits imprimés empilés dans un chargeur et du transfert de ces objets entre le chargeur et un tapis de transfert.

De tels dépileurs comportent un mécanisme d'entraînement d'une ventouse qui est alternativement approchée, mise en contact puis écartée de la pile de feuilles. La ventouse est plaquée sur la feuille supérieure de la pile, et entraîne ensuite la feuille supérieure pour l'éloigner de la pile avant de la déposer sur une autre zone de travail, par exemple sur un convoyeur à dépression.

Afin de permettre un fonctionnement à de très grandes cadences avec une précision et une reproductibilité de la dépose, il est important de synchroniser les vitesses de prise et de dépose de la feuille, et donc de démarrer avec une vitesse nulle, la position de la feuille sur le chargeur étant fixe, et une vitesse égale à celle de convoyeur à bande. Ceci implique donc une forte accélération et une grande précision des vitesses de déplacement pendant cette étape de transfert.

### Etat de la technique

On connaît dans l'état de la technique la demande de brevet US2013/170928 décrivant un système de palettes une piste sans fin d'un bout à l'autre d'une zone d'impression et d'une zone de manipulation. Dans la zone d'impression, les palettes sont temporairement regroupées de manière à supporter et à déplacer un support d'impression au cours de l'impression à une vitesse sensiblement constante. Dans la zone de manipulation, les palettes sont espacées les unes des autres lorsqu'elles reviennent vers la zone d'impression sans supporter aucun support d'impression. US2013/170928 décrit en outre le préambule de la revendication 1.

La demande de brevet internationale WO2017021103 décrit un procédé pour retirer des feuilles de placage d'une pile, selon lequel une première feuille d'une pile est retirée de la pile au moyen d'un dispositif aspirant d'un préhenseur mobile et la feuille est ensuite transférée sur un convoyeur puis transportée, ledit procédé étant caractérisé en ce qu'après avoir été soulevée par un premier préhenseur, la feuille est remise à un second préhenseur qui la transfère au convoyeur.

Le brevet français FR2623473 décrit un dispositif de transfert d'une pile de flans pour cartons depuis une palette jusqu'au magasin d'une machine à emballer dans des cartons, dans lequel les flans en carton sont disposés verticalement l'un à côté de l'autre, en particulier pour l'industrie du tabac, caractérisé par les particularités suivantes :
a) un chariot de déchargement, qui peut pivoter autour d'un axe horizontal pour passer d'une position sensiblement verticale à une position sensiblement horizontale, comporte une fourche de déchargement qui est mobile le long du chariot de déchargement
b) dans la position verticale du chariot de déchargement et donc dans la position horizontale de la fourche de déchargement, les dents de cette dernière peuvent coulisser pour venir sous la pile dans les intervalles entre les planches de la face supérieure de la palette
c) un mécanisme d'entraînement fait coulisser le chariot de déchargement, et donc les dents, dans la direction des intervalles entre les planches de la face supérieure de la palette
et d) dans le chariot de déchargement est incorporé un mécanisme de transport (pour le transfert des flans individuels depuis le chariot de déchargement, vers le magasin.

### Inconvénients de l'art antérieur

Les solutions de l'art antérieur donnent globalement satisfaction, mais sont très délicates à régler et sont très sensibles aux variations de vitesse du tapis convoyeur. Par ailleurs, elles ne tolèrent aucun changement entre deux articles consécutifs.

Par ailleurs, les solutions de l'art antérieur ne permettent pas d'individualiser les déplacements, pour appliquer une légère correction de vitesse à l'un des flans transférer car tous les supports de ventouses sont entraînés par le même mécanisme.

### Solution apportée par l'invention

La présente invention concerne selon son acception la plus générale un équipement pour le dépilage de feuilles empilées conforme à la revendication 1.

Selon des variantes, prises isolément ou en combinaison :
- ledit moteur étant constitué par une piste formant une boucle fermée comprenant une pluralité de bobines d'électroaimant alimentées individuellement pour créer des champs électromagnétiques variables, et par une pluralité de chariots comportant au moins un aimant permanent qui coopère magnétiquement avec lesdites bobines d'électro-aimant pour produire un mouvement relatif entre chacun desdits chariots et ladite piste fermée, les supports de ventouses étant fixés sur lesdits chariots,
- ledit moteur linéaire présente un tronçon statorique s'étendant au-dessus de la ligne s'étendant entre le point de prise sur un margeur et le point de dépose sur un convoyeur à bandes adjacent,
- ladite première liaison articulée est constituée par un parallélogramme déformable,
- le support de ventouse est constitué par une platine basculante (articulée d'une part par rapport à la première liaison articulée et d'autre part par rapport à la deuxième liaison articulée,
- les ventouses sont reliées par des tuyaux à une chambre de dépression solidaire de ladite piste fermée par l'intermédiaire d'une zone de raccordement avec la chambre de dépression par l'intermédiaire d'un joint tournant,
- chaque équipage mobile comprend un chariot additionnel relié à un chariot de support de ventouse par une pompe pneumatique,
- il comprend un margeur comprenant une première colonne pour le chargement des éléments plats, munie d'une fourche inférieure pour la réception d'une pile d'éléments plats, un convoyeur à bandes séparées par une fente correspondant à la géométrie de ladite fourche et une deuxième colonne disposée sous la zone de prélèvement, munie d'une fourche inférieure s'engageant entre les extrémités aval dudit convoyeur à bandes.

### Description détaillée d'un exemple de réalisation

La présente invention sera mieux comprise à la lecture de la description détaillée d'un exemple non limitatif de l'invention qui suit, se référant aux dessins annexés où :
- la figure 1 représente une vue schématique d'une installation selon la présente invention
- la figure 2 représente une vue d'une variante de réalisation d'un support de ventouse
- la figure 2 bis représente une autre vue d'un support de ventouses
- les figures 3 à 9 représentent le cycle de pose et de dépose d'un flan.

### Description d'ensemble

La figure 1 représente une vue d'ensemble de la partie amont d'une installation de cartonnage. Elle comprend de manière connue une unité d'alimentation (100) pour l'approvisionnement et le chargement des piles de flans (101) et un convoyeur (200) des flans dépilés (301).

Le transfert entre la pile de flans (102) du dépileur (110) sur le convoyeur à dépression (200) est réalisé par une unité de transfert (300) objet de l'invention.

Le rôle de cette unité de transfert (300) est de prendre le flan (111) présent à la surface supérieure du dépileur (110), à vitesse horizontale nulle pour éviter tout glissement par rapport au flan suivant, qui pourrait occasionner des éraflures ou dégradation de l'état de surface, s'il s'agit par exemple de feuilles vernis.

Lors de la prise de contact entre la ventouse de l'unité de transfert (300) et le flan supérieur (111), il est usuel d'appliquer d'abord, avant tout déplacement vers le convoyeur (200), une légère angulation pour faciliter le décollage par rapport au flan suivant et compenser l'effet de collage électrostatique. Pour cela, l'unité de transfert commande un déplacement angulaire de tête d'aspiration pour modifier le plan de contact par rapport au plan parallèle au plan du convoyeur de quelques degrés, selon un exemple de solution décrit dans ce qui suit.

Le flan (111) détaché de la pile du dépileur (102) passe ensuite d'une vitesse horizontale nulle à une horizontale identique à celle du convoyeur à dépression (300). L'unité de transfert (300) commande alors la libération du flan, lorsque la vitesse relative entre la ventouse et le convoyeur est nulle, pour appliquer le flan transféré sur le convoyeur. On entend dans le présent brevet par « horizontal » le plan formé par la surface supérieure du tapis aspirant du convoyeur (200).

Il est à noter que cette cinématique précise doit être réalisée sur une installation fonctionnant à des cadences très élevées, typiquement 10.000 flans par heure, et pendant des périodes longues, typiquement plusieurs heures, sans disfonctionnement ni interruption, et avec un minimum de temps de calage et de réglage initial.

### Fonctionnement de l'unité d'alimentation (100)

L'unité d'alimentation (100) comporte un poste de chargement (120) constitué par un plateau de chargement (121) dont le fond est constitué d'une fourche (122) présentant plusieurs dents reliées à l'arrière par une traverse (123). Les dents sont espacées par des intervalles correspondant à l'espacement des bandes (131) d'un convoyeur à bandes (130).

Ce convoyeur à bandes (130) assure le déplacement des piles de flans entre le poste de chargement (120) et le dépileur (110).

Le plateau (121) est mobile verticalement par rapport à un bâti motorisé (132) entre une position haute de chargement, permettant à un opérateur de déposer une pile de flans (101) sans se baisser, et une position basse où le bas de la pile vient reposer sur les bandes (131) du convoyeur à bandes (130).

Lorsque la pile de flans du dépileur (110) est complétement transférée, le convoyeur à bandes (130) assure le déplacement d'une nouvelle pile dans le dépileur (110).

Le dépileur (110) comporte également un plateau (112) constitué par une traverse munie de dents espacées pour s'intercaler entre les bandes (131) du convoyeur à bandes (130). Ce plateau (112) est mobile par rapport à un bâti motorisé (113) entre une position basse, inférieure à la surface des bandes (131), où il peut venir en contact avec la surface inférieure d'une pile présente sur le convoyeur à bandes (130), et des positions de travail où le plateau (112) est remonté séquentiellement pour que le flan supérieur (111) soit positionné dans le plan horizontal de prise par une ventouse de l'unité de transfert (200).

### Description détaillée d'un support de ventouse

La figure 3 représente une vue schématique d'un exemple de réalisation d'un équipage mobile commandant la trajectoire et l'orientation de la ventouse (430).

La ventouse (430) est actionnée par un équipage formé par un chariot aval (410) et un chariot amont (420).

Les deux chariots (410, 420) sont de manière connue équipés d'aimants permanents couplés électro-magnétiquement avec les bobines électriques équipant le stator (250), pour former un couple de moteurs linéaires.

Le pilotage de l'alimentation des bobines statoriques permet de commander le déplacement indépendant de chacun des chariots (410, 420) constituant un équipage mobile. Ce pilotage permet de commander la vitesse et l'amplitude du déplacement de chacun des chariots (410, 420), le sens du déplacement, et bien sur le déplacement relatif du chariot aval (410) de l'équipage mobile par rapport au chariot amont (420) du même équipage mobile.

La ventouse (430) est supportée par une platine basculante (431) reliée par un pivot au bras inférieur (424) d'une structure formant un parallélogramme déformable. Ce parallélogramme déformable est formé par un bras supérieur (421) fixé sur le chariot amont (420). Le bras inférieur (424) et le bras supérieur (421) sont reliés par deux bras parallèles (422, 423) par l'intermédiaire de pivots.

Un autre point de la platine basculante (431) est relié par un pivot à une bielle (411) au chariot aval (410).

La déformation du parallélogramme déformable reliant la ventouse (430) au chariot amont (420) détermine la distance entre la ventouse (430) et le rail (250) et permet de commander le positionnement vertical de la ventouse (430).

Le déplacement relatif du chariot amont (420) par rapport au chariot aval (410) modifie l'inclinaison de la platine basculante (431).

### Description détaillée du support d'une ligne de ventouses

La figure 2bis représente une vue en perspective de la liaison entre une ligne de ventouses (430) montées sur une tige cannelée ou carrée (460). Les ventouses sont fixées sur la tige (460) par une bride (465) qui peut être déplacé le long de la tige (460) pour adapter la position latérale de la ou des ventouses (430) aux dimensions de flan à déplacés, puis serrés sur la tige (460). Toutes les ventouses (430) montées sur une même tige pivotent en même temps.

La rotation de la tige est assurée par la platine basculante (431) qui est articulée, de part et d'autre de la tige (460), par rapport à une paire de bras avant (422, 442) et de bras arrière (424, 444). Les autres extrémités de ses bras sont articulées par rapport à la platine supérieure (421), l'ensemble formant une paire de parallélogrammes déformables.

Une bielle (450) est positionnée à l'intérieur du parallélogramme et a pour fonction d'amplifier la rotation de la ventouse (430) quand le parallélogramme arrive en bout de course dans un sens.

### Description d'un exemple de cinématique

Les figures 3 à 9 représentent un exemple non limitatif de cinématique de prise et dépose d'un flan (111) présent, au dépôt, au sommet de la pile du dépileur.

La figure 2 représente l'équipage en position d'arrivée de la ventouse, en approche du dépileur. Le circuit de pilotage électrique commande le ralentissement du chariot aval (410) par rapport au chariot amont (420).

La figure 3 représente la position lors de la mise en contact de la ventouse (430) avec le flan supérieur (111). Le circuit de pilotage continue à commander un ralentissement du chariot aval (410) par rapport au chariot amont (420) et commande l'activation du vide dans le conduit relié à la ventouse active (430). Le déplacement horizontal de la ventouse est nul.

La figure 4 représente l'étape suivante de maintien de la ventouse (430) à un point fixe tout en continuant l'avance des chariots (410, 420). Le circuit de pilotage commande le maintien du ralentissement du chariot aval (410) par rapport au chariot amont (420).

L'étape suivante est illustrée par la figure 5, représentant le décollement du flan (111) par rapport à la pile du dépileur. On continue à ralentir le chariot aval (410) par rapport au chariot amont (420), les deux continuant à avancer.

La figure 6 représente le déplacement vertical du flan (111) maintenu par la ventouse (430).

L'étape suivante représentée en figure 7 correspond à l'accélération de l'équipage mobile pour passer d'une vitesse nulle à une vitesse correspondant à celle du convoyeur, pour synchroniser les vitesses.

La figure 8 représente la dépose du flan (111) sur le convoyeur (300).

La séquence de fonctionnement est la suivante :
SQ1 : Sortie de courbe, approche du carton
   - Ralentissement de la vitesse du premier chariot / au second.
SQ2 : Mise en contact des ventouses avec le carton
   - -Ralentissement de la vitesse du premier chariot / au second
   - Activation du vide.
SQ3 : Maintien des ventouses à un point fixe tout en continuant l'avance des chariots
   - Ralentissement de la vitesse du premier chariot / au second.
SQ4 : « Décollement » du carton / à la pile
   - Ralentissement de la vitesse du premier chariot / au second (toute en continuant à avancer).
SQ5 : « Décollement » du carton / à la pile (prise de hauteur)
   - -Ralentissement de la vitesse du premier chariot / au second (toute en continuant à avancer).
SQ6 : Accélération des chariots pour synchronisation des vitesses (carton/tapis).
SQ7 : Positionnement du carton sur le tapis machine
   - - Accélération de la vitesse du premier chariot / au second (toute en continuant à avancer)
   - - Mise au pas des cartons
   - - Coupure du vide créant la dépression d'aspiration des ventouses
SQ8 : Dégagement et bouclage des chariots autour de la piste fermée.
   - Accélération des chariots et entrée dans la courbe de retour.

## Revendications

1. - Équipement pour le dépilage de feuilles empilées par une unité de transfert comportant une pluralité de ventouses (430) dans lequel ladite unité de transfert est constituée par un moteur linéaire à piste fermée (200) entrainant une pluralité d'équipages mobiles supportant les supports de ventouse (430), l'équipement étant **caractérisé en ce que** le support de ventouse (430) comprend une première liaison articulée reliée à un premier chariot (420) et une deuxième liaison articulée reliée à un second chariot (410), l'inclinaison du plan de contact de la ventouse et/ou la distance par rapport aux plans de prise/dépose étant déterminée par la position relative dudit premier (420) et dudit second chariot (410).

2. - Équipement pour le dépilage de feuilles empilées selon la revendication 1 **caractérisé en ce que** ledit moteur linéaire (200) est constitué par une piste (250) formant une boucle fermée comprenant une pluralité de bobines d'électroaimant alimentées individuellement pour créer des champs électromagnétiques variables, et par une pluralité de chariots (410, 420) comportant au moins un aimant permanent qui coopère magnétiquement avec lesdites bobines d'électro-aimant pour produire un mouvement relatif entre chacun desdits chariots et ladite piste fermée, les supports de ventouses étant fixés sur lesdits chariots.

3. - Équipement pour le dépilage de feuilles empilées selon la revendication 1 **caractérisé en ce que** ledit moteur linéaire (200) présente un tronçon statorique s'étendant au-dessus de la ligne s'étendant entre le point de prise sur un margeur (100) et le point de dépose sur un convoyeur à bandes adjacent (300).

4. - Équipement pour le dépilage de feuilles empilées selon la revendication 1 **caractérisé en ce que** le support de ventouse est constitué par une platine basculante (431) articulée d'une part par rapport à la première liaison articulée et d'autre part par rapport à la deuxième liaison articulée.

5. - Équipement pour le dépilage de feuilles empilées selon la revendication 4 **caractérisé en ce que** ladite première liaison articulée est constituée par un parallélogramme déformable.

6. - Équipement pour le dépilage de feuilles empilées selon la revendication 1 **caractérisé en ce que** les ventouses sont reliées par des tuyaux à une chambre de dépression solidaire de ladite piste fermée par l'intermédiaire d'une zone de raccordement avec la chambre de dépression par l'intermédiaire d'un joint tournant.

7. - Équipement pour le dépilage de feuilles empilée selon la revendication 1 **caractérisé en ce que** chaque équipage mobile comprend un chariot additionnel relié à un chariot de support de ventouse par une pompe pneumatique.

8. - Équipement pour le dépilage de feuilles empilées selon la revendication 1 **caractérisé en ce qu'**il comprend un margeur comprenant une première colonne pour le chargement des éléments plats, munie d'une fourche inférieure pour la réception d'une pile d'éléments plats, un convoyeur à bandes séparées par une fente correspondant à la géométrie de ladite fourche et une deuxième colonne disposée sous la zone de prélèvement, munie d'une fourche inférieure s'engageant entre les extrémités aval dudit convoyeur à bandes.

## Patentansprüche

1. Einrichtung zum Entstapeln gestapelter Bögen durch eine Übertragungseinheit, die mehrere Saugnäpfe (430) umfasst, wobei die Übertragungseinheit aus einem Linearmotor mit geschlossener Bahn (200) besteht, der mehrere bewegbare Ausrüstungen antreibt, die die Saugnapfträger (430) tragen, wobei die Einrichtung **dadurch gekennzeichnet ist, dass** der Saugnapfträger (430) eine erste Gelenkverknüpfung, die mit einem ersten Wagen (420) verbunden ist, und eine zweite Gelenkverknüpfung enthält, die mit einem zweiten Wagen (410) verbunden ist, wobei die Schräglage der Berührungsebene des Saugnapfes und/oder der Abstand gegenüber den Aufnahme-/Absetzebenen durch die relative Position des ersten (420) und des zweiten Wagens (410) bestimmt wird.

2. Einrichtung zum Entstapeln gestapelter Bögen nach Anspruch 1, **dadurch gekennzeichnet, dass** der Linearmotor (200) aus einer Bahn (250), die eine geschlossene Schleife ausbildet, die mehrere Elektromagnetspulen enthält, die zum Herstellen variabler elektromagnetischer Felder einzeln gespeist werden, und aus mehreren Wagen (410, 420) besteht, die wenigstens einen Permanentmagneten umfassen, der mit den Elektromagnetspulen zum Erzeugen einer relativen Bewegung zwischen jedem der Wagen und der geschlossenen Bahn magnetisch zusammenwirkt, wobei die Saugnapfträger an den Wagen befestigt sind.

3. Einrichtung zum Entstapeln gestapelter Bögen nach Anspruch 1, **dadurch gekennzeichnet, dass** der Linearmotor (200) einen Statorabschnitt aufweist, der sich oberhalb der Reihe erstreckt, die sich zwischen dem Aufnahmepunkt auf einem Anleger (100) und dem Absetzpunkt auf einem angrenzenden Bandförderer (300) erstreckt.

4. Einrichtung zum Entstapeln gestapelter Bögen nach Anspruch 1, **dadurch gekennzeichnet, dass** der Saugnapfträger aus einer Kippplatte (431) besteht, die einerseits gegenüber der ersten Gelenkverknüpfung und andererseits gegenüber der zweiten Gelenkverknüpfung angelenkt ist.

5. Einrichtung zum Entstapeln gestapelter Bögen nach Anspruch 4, **dadurch gekennzeichnet, dass** die erste Gelenkverknüpfung aus einem verformbaren Parallelogramm besteht.

6. Einrichtung zum Entstapeln gestapelter Bögen nach Anspruch 1, **dadurch gekennzeichnet, dass** die Saugnäpfe durch Rohre mit einer Unterdruckkammer verbunden sind, die mit der geschlossenen Bahn durch eine Anschlusszone mit der Unterdruckkammer durch eine Drehkupplung fest verbunden ist.

7. Einrichtung zum Entstapeln gestapelter Bögen nach Anspruch 1, **dadurch gekennzeichnet, dass** jede bewegbare Ausrüstung einen zusätzlichen Wagen enthält, der durch eine pneumatische Pumpe mit einem Saugnapfträgerwagen verbunden ist.

8. Einrichtung zum Entstapeln gestapelter Bögen nach Anspruch 1, **dadurch gekennzeichnet, dass** sie einen Anleger enthält, der eine erste Säule zum Verladen der flachen Elemente, die mit einer unteren Gabel zum Empfangen eines Stapels flacher Elemente versehen ist, einen Bandförderer, der durch einen Schlitz getrennt ist, der der Geometrie der Gabel entspricht, und eine zweite Säule enthält, die unter der Entnahmezone angeordnet ist, die mit einer unteren Gabel versehen ist, die zwischen den Enden unterhalb des Bandförderers eingreift.

## Claims

1. Apparatus for unstacking sheets stacked by a transfer unit comprising a plurality of suction cups (430), wherein said transfer unit consists of a closed-track linear motor (200) which moves a plurality of moving parts which support the suction cup (430) supports, the apparatus being **characterized in that** the suction cup (430) support comprises a first hinged connection which is connected to a first carriage (420) and a second hinged connection which is connected to a second carriage (410), the inclination of the contact plane of the suction cup and/or the distance relative to the engagement/removal planes being determined by the relative position of said first (420) and said second carriage (410).

2. Apparatus for unstacking stacked sheets according to claim 1, **characterized in that** said linear motor (200) consists of a track (250) which forms a closed loop comprising a plurality of electromagnet coils that are supplied individually with power in order to create variable electromagnetic fields, and consists of a plurality of carriages (410, 420) comprising at least one permanent magnet which magnetically interacts with said electromagnet coils in order to produce relative movement between each of said carriages and said closed track, the suction cup supports being attached to said carriages.

3. Apparatus for unstacking stacked sheets according to claim 1, **characterized in that** said linear motor (200) has a stator portion which extends above the line extending between the engagement point on a feeder (100) and the removal point on an adjacent belt conveyor (300).

4. Apparatus for unstacking stacked sheets according to claim 1, **characterized in that** the suction cup support consists of a tilting plate (431) which is hinged with respect to the first hinged connection and with respect to the second hinged connection.

5. Apparatus for unstacking stacked sheets according to claim 4, **characterized in that** said first hinged connection consists of a deformable parallelogram.

6. Apparatus for unstacking stacked sheets according to claim 1, **characterized in that** the suction cups are connected by pipes to a vacuum chamber which is secured to said closed track via a region which connects the vacuum chamber via a rotary joint.

7. Apparatus for unstacking stacked sheets according to claim 1, **characterized in that** each moving part comprises an additional carriage connected to a suction cup support carriage by a pneumatic pump.

8. Apparatus for unstacking stacked sheets according to claim 1, **characterized in that** it comprises a feeder having a first column for loading the flat elements, which column is provided with a lower fork for receiving a stack of flat elements, a belt conveyor which is separated by a slot corresponding to the geometry of said fork, and a second column arranged under the sampling region, which column is provided with a lower fork that interlocks between the ends downstream of said belt conveyor.
